# EUROPÄISCHE PATENTSCHRIFT

(11) **EP 3 743 626 B1**
(45) Veröffentlichungstag und Bekanntmachung des Hinweises auf die Patenterteilung: **08.09.2021**
(21) Anmeldenummer: 19749176.4
(22) Anmeldetag: 31.05.2019
(51) Int. Cl.: F04D 29/38, F04D 29/36

(54) **IN NUR EINER DREHRICHTUNG ANGETRIEBENES LÜFTERRAD**
FAN WHEEL DRIVEN IN ONLY ONE ROTATIONAL DIRECTION
ROUE DE VENTILATEUR ENTRAÎNÉE DANS UN SEUL SENS DE ROTATION

(30) Priorität: 18.06.2018 DE 102018114534
(43) Veröffentlichungstag der Anmeldung: 02.12.2020
(73) Patentinhaber: IE ASSETS GMBH & CO. KG, 73614 Schorndorf (DE)
(72) Erfinder: HÄGELE, Karl, 73614 Schorndorf (DE); LECHLER, Markus, 73614 Schorndorf (DE); ARNOLD, Samuel, 73614 Schondorf (DE)
(74) Vertreter: Müller, Gottfried
(86) Internationale Anmeldenummer: PCT/DE2019/100480
(87) Internationale Veröffentlichungsnummer: WO 2019/242799

(56) Entgegenhaltungen:
- EP-A2- 0 945 626
- DE-A1-102011 001 426
- DE-B3-102013 008 902

## Beschreibung

Die Erfindung betrifft ein in nur einer Drehrichtung angetriebenes Lüfterrad mit zur Lüfterradnabe radialen Lüfterflügeln, bei dem die Lüfterflügel, die zur Nabe antriebsverbunden um ihre Flügelachsen drehbar sind, in ihrem Flügelwinkel zur Umlaufebene des Lüfterrades angestellt und über eine zur Umlaufebene des Lüfterrades quer liegende Umschlagebene in ihrem Flügelwinkel auf entgegengesetzte Förderrichtungen umzustellen sind.

Solche Lüfterräder sind vielfach bekannt und insbesondere hinsichtlich der Verstellung ihrer Lüfterflügel in ihrem Flügelwinkel zur Umlaufebene des Lüfterrades oft aufwändig, insbesondere bezüglich der Umstellung der Lüfterflügel in ihrem Flügelwinkel auf entgegengesetzte Förderrichtungen über eine zur Umlaufebene des Lüfterrades quer liegende Umschlagebene, wie offenbart in DE102013008903B3.

Der Erfindung liegt die Aufgabe zugrunde Wege aufzuzeigen, wie sich diesbezüglich Vereinfachungen sowohl hinsichtlich der funktionalen Voraussetzungen wie auch hinsichtlich der Durchführung der Verstellung erreichen lassen.

Eine diesbezügliche erfindungsgemäße Möglichkeit besteht insbesondere darin, ausgelöst durch Drehzahlreduzierung des Antriebes des Lüfterrades bis in den Bereich der Unterbrechung des Antriebes, bei anschlagbegrenztem Freigang des Lüfterrades zum Antrieb die Lüfterflügel zur Umschlagebene durch trägheitsbedingte, massekraftabhängige Rotation des Lüfterrades und durch aerodynamische Beaufschlagung um ihre Flügelachsen auf entgegengesetzte Förderrichtungen umzustellen. Schwenkbewegungen der Lüfterflügel über die Umschlagebene können so eingeleitet, unterstützt und/oder beschleunigt werden, wobei für die Lüfterflügel sehr kurze Umschlagzeiten zwischen entgegengesetzten Förderrichtungen entsprechenden Flügelwinkeln erreicht werden.

Durch den Rückgriff auf vorhandene Funktionalitäten lässt sich die erfindungsgemäße Lösung weitgehendst ohne Zusatzaufwand verwirklichen und dies insbesondere auch mit gebräuchlichen Maßnahmen, da steuernde Eingriffe auf den Antrieb des Lüfterrades zum Üblichen gehören und die Nutzung von Massekräften in Abhängigkeit von Drehzahländerungen des Antriebes ohne Zusatzaufwand möglich ist. Durch den anschlagbegrenzten Freigang ist ferner eine zum in der Drehzahl reduzierten oder unterbrochenen Antrieb überschwingende, trägheitsbedingte Rotation des Lüfterrades möglich, die ergänzende Möglichkeiten der Einflussnahme auf die Einstellung des Flügelwinkels der Lüfterflügel um ihre Flügelachsen bietet, sowie ergänzend und/oder korrigierend auch unter aerodynamischen Gesichtspunkten wünschenswert sein kann.

Die erfindungsgemäß gegebenen Einflussmöglichkeiten auf das Förderverhalten des Lüfterrades und auf vom Förderverhalten abhängige Korrekturen in der Arbeitsweise, wie zum Beispiel die Umstellung von einem saugenden Arbeitsbetrieb des Lüfterrades auf einen blasenden Arbeitsbetrieb, werden bei der Erfindung insbesondere über Effekte erreicht, die bei gleicher Drehrichtung des Lüfterrades von der auf entgegengesetzte Förderrichtungen ausgerichteten Einstellung der Flügelwinkel abhängig sind, wobei, ausgehend von einem Saugbetrieb und bei gleicher Drehrichtung des Lüfterrades, die Lüfterflügel um ihre Flügelachsen über eine zur Umlaufebene des Lüfterrades senkrechte - bezogen auf die entgegengesetzten Förderrichtungen der Lüfterflügel neutrale - Umschlagebene in eine entgegengesetzte, blasende Förderrichtung umschlagend umgestellt werden, von der aus die Lüfterflügel bei steigender Drehzahl des Antriebes und entgegengesetzter Drehung um ihreFlügelachsen wieder in ihre saugende Ausgangslage einschwenken.

Entsprechend diesem Ablauf und dem anschlagbegrenzten Freigang des Lüfterrades zum Antrieb kann allein in Abhängigkeit von der Änderung der Antriebsdrehzahl die Umstellung des Lüfterrades zwischen Saug- und Blasbetrieb eingeleitet werden, und dies nahezu ohne Steuerungsaufwand, gegebenenfalls aber in Abhängigkeit von gewünschten Zusatzfunktionen wie etwa einer anderweitigen, von Druckbeaufschlagung abhängigen oder durch Druckbeaufschlagung erfolgenden Umschaltung zwischen Saug- und Blasbetrieb.

Insbesondere hinsichtlich der funktionalen Gegebenheiten wird nachfolgend das Lüfterrad bezogen auf einen vereinfachten Grundaufbau mit weiteren Details anhand der Zeichnungen erläutert. Diese zeigen, in
- Fig. 1: eine stirnseitige Ansicht des Lüfterrades mit zu dessen zentraler, angetriebener Nabe radialen Lüfterflügeln, die jeweils entsprechend der gewünschten Förderrichtung zur Umlaufebene des Lüfterrades unter einem Flügelwinkel angestellt sind und die in den Drehlagen um ihre Flügelachsen auf die zu ihren entgegengesetzten Förderrichtungen gegebenen Endlagen anschlagbegrenzt sind,
- Fig. 2: eine schematisierte Darstellung des Lüfterrades in stirnseitiger Ansicht eines zur Umlaufebene des Lüfterrades unter einem Flügelwinkel angestellten Lüfterflügels,
- Fig. 3: schematisiert und vereinfacht einen der Schnittführung III-III in Fig. 1 entsprechenden Schnitt des Lüfterrades, und
- Fig. 4: bezogen auf ein nur in einer Drehrichtung anzutreibendes Lüfterrad, eine Ablaufdarstellung für die Umstellung der in dessen Nabe gelagerten radialen und um ihre radialen Flügelachsen zur Nabe auf entgegengesetzte Förderrichtung drehbaren Lüfterflügel, bei der die Lüfterflügel für die Umstellung auf die entgegengesetzten Förderrichtungen über eine zur Umlaufebene des Lüfterrades senkrechte Umschlagebene um ihre Flügelachsen gedreht werden, bei der die Umstellung der Lüfterflügel auf die jeweils entgegengesetzte Förderrichtung durch Reduzierung der Drehzahl des Antriebs des Lüfterrades ausgelöst wird und bei der die Lüfterflügel durch die sich daraus ergebende trägheitsbedingte Rotation des Lüfterrades auf ihre Förderrichtung ausgerichtet werden.

In den Fig. 1 und 3 ist ein Lüfterrad gemäß der Erfindung bezüglich seiner wesentlichsten Bauteile veranschaulicht und insgesamt mit 1 bezeichnet. Das Lüfterrad 1 weist zentral eine Nabe 2 auf, zu der umfangsseitig radial auskragend die Lüfterflügel 3 angeordnet sind. Die Lüfterflügel 3 sind, wie Fig. 3 zeigt, über fußseitige Flügelzapfen 4 um ihre radialen Flügelachsen 5 drehbar in der Nabe 2 gelagert und jeweils durch Verdrehen um eine zur Umlaufebene 6 des Lüfterrades 1 senkrechte Umschlagebene 9 als Neutralebene auf entgegengesetzte Förderrichtungen umstellbar. Die Drehrichtung des Lüfterrades 1 ist in Fig. 2 mit 19 angegeben, die entsprechend dem jeweiligen Flügelwinkel 7 luftbeaufschlagte Frontseite des Lüfterflügels 5 mit 21 bezeichnet.

Im Nabeninnenraum 8 ist der Antrieb 10 des Lüfterrades 1, bevorzugt ein E-Motor, zur Nabe 2 tragend angeordnet. Der Antrieb 10 ist zur Nabe 2 anschlagbegrenzt verdrehbar. Zur Anschlagbegrenzung sind in einem Deckelteil 13 der Nabe 2, zu dem ein den Antrieb 10 radial im Bereich der Flügelzapfen 4 umschließendes Bodenteil 14 korrespondiert, zum Antrieb 10 stirnseitig gegenüberliegend stiftartige Anschlagelemente 11 vorgesehen, die in Führungsbahnen 12 des Deckelteiles 13 eingreifen und so das Drehspiel des Antriebes 10 zur aufnehmenden Nabe 2 begrenzen. Zum Antrieb 10 ist bevorzugt stirnseitig angrenzend zum Deckelteil 13 ein ringförmiger Zahnkranz 15 vorgesehen, der mit zu den fußseitigen Flügelzapfen 4 konzentrischen Ritzeln 16 kämmt und dadurch die Antriebsverbindung des Antriebes 10 zu den Lüfterflügeln 3 herstellt. Die Verwendung von Nocken- und/oder Exzentertrieben liegt im Rahmen der Erfindung.

Durch die anschlagbegrenzte Verdrehbarkeit der Nabe 2 gegen den Antrieb 10 sind die Lüfterflügel 3 über die Umschlagebene 9 auf entgegengesetzte Förderrichtungen bei gleichbleibender Drehrichtung 19 des Lüfterrades 1 umstellbar. Dadurch ist, wie in Fig. 4 veranschaulicht, das Lüfterrad 1 saugend oder blasend einzusetzen, also in einem zum Beispiel saugenden Kühlbetrieb oder einem blasenden Reinigungsbetrieb zu betreiben, bei mit dem Durchschwenken der Lüfterflügel 3 durch die Umschlagebene 9 verbundener Umstellung der Lüfterflügel 3 auf die jeweils entgegengesetzte Förderrichtung. Unabhängig von der Förderrichtung sind die Lüfterflügel 3 dabei jeweils auf der gleichen Flügelseite, der Frontseite 21 luftbeaufschlagt, so dass für den Saug- und Blasbetrieb gleiche Arbeitsvoraussetzungen gegeben sind.

Erfindungsgemäß wird die Umstellung der Lüfterflügel 3 ausgelöst durch eine schnelle Reduzierung der Drehzahl des Antriebes 10 bei dieser Drehzahlabsenkung entsprechender verminderter aerodynamischer Beaufschlagung der Lüfterflügel 3 und bei zur Umschlagebene 9 überschwingendem massekraftabhängigem Antrieb durch das Lüfterrad 1. Die Umschlagebene 9 ist in der Ablaufdarstellung gemäß Fig. 4 als strichliert eingegrenzter Bereich des durch Reduzierung oder Unterbrechung des Antriebes 10 sich ergebenden Abschnittes steilen Drehzahlabfalls symbolisiert, der zu dem durch trägheitsbedingte Rotation des Lüfterrades 1 angetriebenen Verstellbereich der Lüfterflügel 3 korrespondiert.

Entsprechend der Umstellung der Lüfterflügel 3 im Bereich der Umschlagebene 9 von einem als Saugbetrieb angenommenen Regelarbeitsbetrieb - angedeutet in Fig. 4 bei 22 - ist nach Durchfahren der Umschlagebene 9 ein Blasbetrieb - angedeutet in Fig. 4 bei 23 - erreicht. Bezogen zum Beispiel auf Reinigungszwecke kann dies insbesondere ein Kurzzeitbetrieb sein, bei anderen Einsatzzwecken aber auch ein Dauerbetrieb. In beiden Fällen kann das Lüfterrad 1 wieder auf den als Saugbetrieb angenommenen Regelarbeitsbetrieb 22 zurückgestellt werden, wie Fig. 4 zeigt, wiederum drehzahlabhängig von der Antriebsdrehzahl. Nunmehr aber in Umkehrung des bisherigen Ablaufes durch Drehzahlerhöhung, insbesondere schlagartige Drehzahlerhöhung, die zum Umschlagen der Lüfterflügel 3 über die Umschlagebene 9 auf einen Saugbetrieb führt.

Eine solche Umstellbarkeit des Lüfterrades 1 bezüglich der Förderrichtung kann erfindungsgemäß auch mit Verstellmöglichkeiten des Flügelwinkels 7 der Lüfterflügel 3 in Bezug auf die geförderte Luftmenge kombiniert werden, was weitere Einsatzmöglichkeiten eröffnet.

Im Hinblick auf die unterschiedlichen Einsatzmöglichkeiten des Lüfterrades 1 kann es insbesondere auch zweckmäßig sein, die anschlagbegrenzte Drehung der Lüfterradnabe 2 zum Antrieb 10 zu variieren, zum Beispiel in Abhängigkeit von thermischen Stellgrößen unter Verwendung von Thermoelementen, Formgedächtnismaterialien und dergleichen. Zweckmäßig kann es diesbezüglich auch sein, das in der Antriebsverbindung vom Antrieb 10 zu den Lüfterflügeln 3 liegende ringförmige Zahnkranzelement 15 in der Drehlage zum Antrieb 10 und/oder zur Nabe 2 zu verändern.

Durch die Erfindung wird somit ein in nur einer Drehrichtung antreibbares Lüfterrad 1 geschaffen, bei dem die Lüfterflügel 3 über eine zu ihrer Umlaufebene 6 senkrechte Umschlagebene 9 durch trägheitsbedingte Rotation des Lüfterrades 1 sowie durch aerodynamische Beaufschlagung ihrer Lüfterflügel 3 auf entgegengesetzte Förderrichtungen umstellbar sind, insbesondere überschwingend zu der Umschlagebene 9 als einer Neutralebene.

## Patentansprüche

1. In nur einer Drehrichtung angetriebenes Lüfterrad (1) mit zum Antrieb (10) des Lüfterrades (1) anschlagbegrenzt verdrehbarer Nabe (2) des Lüfterrades (1), mit zur Nabe (2) des Lüfterrades (1) radialen Lüfterflügeln (3), bei dem die Lüfterflügel (3) zur Nabe (2) antriebsverbunden um ihre Flügelachsen (5) drehbar sind und in ihrem Flügelwinkel (7) zur Umlaufebene (6) des Lüfterrades (1) angestellt sowie über eine zur Umlaufebene (6) des Lüfterrades (1) quer liegende Umschlagebene (9) in ihrem Flügelwinkel auf entgegengesetzte Förderrichtungen umzustellen sind, **dadurch gekennzeichnet dass** die Lüfterflügel (3),
∘ ausgelöst durch Reduktion der Antriebsdrehzahl des Lüfterrades (1), in ihrem Flügelwinkel (7) zur Umschlagebene (9) durch trägheitsbedingte Rotation des Lüfterrades (1) bei anschlagbegrenztem Freigang des Lüfterrades zum Antrieb zu verstellen sind,
∘ durch aerodynamische Beaufschlagung auf entgegengesetzte Förderrichtungen umzustellen sind und
∘ im Bereich der Umschlagebene (6) zwischen ihren entgegengesetzten Förderrichtungen durch Drehzahlreduzierung bis in den Bereich der Unterbrechung des Antriebes (10) des Lüfterrades (1) bei überschwingender trägheitsbedingter Rotation des Lüfterrades (1)
umzustellen sind.

2. In nur einer Drehrichtung angetriebenes Lüfterrad (1) nach Anspruch 1,
**dadurch gekennzeichnet,**
**dass** der Antrieb (10) zur Lüfterradnabe (2) elastisch anschlagbegrenzt verdrehbar ist.

3. In nur einer Drehrichtung angetriebenes Lüfterrad (1) nach Anspruch 1 oder 2,
**dadurch gekennzeichnet,**
**dass** der Antrieb (10) zur Lüfterradnabe (2) mittels wenigstens eines Thermoelementes anschlagbegrenzt verdrehbar abgestützt ist.

## Claims

1. Fan wheel (1), driven in only one rotational direction, having a hub (2) of the fan wheel (1) that for the drive (10) of the fan wheel (1) is rotatable so as to be delimited by a detent, having fan blades (3) which are radial in relation to the hub (2) of the fan wheel (1), in which the fan blades (3), while operatively connected to the hub (2) for driving, are rotatable about the blade axes (5) of said fan blades (3), and said fan blades (3) in terms of the blade angle (7) thereof set in relation to the revolving plane (6) of the fan wheel (1) are able to be switched to opposite conveying directions, as well as by way of a switchover plane (9) that lies transversely to the revolving plane (6) of the fan wheel (1) are able to be switched, in terms of the blade angle of said fan blades (2), to opposite conveying directions, **characterized in that** the fan blades (3)
- initiated by a reduction in the input speed of the fan wheel (1), in terms of the blade angle (7) of said fan blades (3) in relation to the switchover plane (9) are to be adjusted as a result of an inertia-related rotation of the fan wheel (1) in the detent-delimited free travel of the fan wheel for the drive;
- are to be switched to opposite conveying directions by aerodynamic impingement; and
- in the region of the switchover plane (6) are able to be switched between the opposite conveying directions of said fan blades (3) by reducing the rotating speed down to the range of the interruption of the drive (10) of the fan wheel (1) during an overshooting inertia-related rotation of the fan wheel (1).

2. Fan wheel (1), driven in only one rotational direction, according to Claim 1, **characterized in that** the drive (10) in relation to the fan wheel hub (2) is rotatable so as to be elastically delimited by a detent.

3. Fan wheel (1), driven in only one rotational direction, according to Claim 1 or 2, **characterized in that** the drive (10) by means of at least one thermocouple is supported in relation to the fan wheel hub (2) in a manner rotatable so as to be delimited by a detent.

## Revendications

1. Roue de ventilateur (1) entraînée dans une seule direction de rotation, munie d'un moyeu (2) de la roue de ventilateur (1), à rotation limitée par une butée, pour l'entraînement (10) de la roue de ventilateur (1), munie de pales de ventilateur (3) radiales par rapport au moyeu (2) de la roue de ventilateur (1), dans laquelle les pales de ventilateur (3) sont rotatives autour de leurs axes de pales (5) en relation avec l'entraînement par rapport au moyeu (2), et sont placées en termes de leur angle de pale (7) par rapport au plan de circulation (6) de la roue de ventilateur (1), et doivent être déplacées en termes de leur angle de pale sur un plan d'enveloppe (9) perpendiculaire au plan de circulation (6) de la roue de ventilateur (1) dans des directions de transport opposées, **caractérisée en ce que** les pales de ventilateur (3),
- déclenché par une réduction de la vitesse de rotation d'entraînement de la roue de ventilateur (1), doivent être ajustées en termes de leur angle de pale (7) par rapport au plan d'enveloppe (9) par rotation due à l'inertie de la roue de ventilateur (1) en cas de jeu limité par une butée de la roue de ventilateur pour l'entraînement,
- doivent être déplacées par sollicitation aérodynamique dans des directions de transport opposées, et
- doivent être déplacées dans la zone du plan d'enveloppe (6) entre leurs directions de transport opposées par réduction de la vitesse de rotation jusque dans la zone de l'interruption de l'entraînement (10) de la roue de ventilateur (1) en cas de dépassement de la rotation due à l'inertie de la roue de ventilateur (1) .

2. Roue de ventilateur (1) entraînée dans une seule direction de rotation selon la revendication 1, **caractérisée en ce que**
l'entraînement (10) pour le moyeu de roue de ventilateur (2) est à rotation limitée par une butée de manière élastique.

3. Roue de ventilateur (1) entraînée dans une seule direction de rotation selon la revendication 1 ou 2, **caractérisée en ce que**
l'entraînement (10) pour le moyeu de roue de ventilateur (2) est supporté en rotation limitée par une butée au moyen d'au moins un thermo-élément.
